# EUROPÄISCHE PATENTSCHRIFT

(11) **EP 4 078 022 B1**
(45) Veröffentlichungstag und Bekanntmachung des Hinweises auf die Patenterteilung: **16.08.2023**
(21) Anmeldenummer: 20803866.1
(22) Anmeldetag: 16.11.2020
(51) Int. Cl.: F21S 41/43, F21S 41/147, F21S 41/26, F21S 41/663

(54) **PROJEKTIONSMODUL FÜR EINEN KRAFTFAHRZEUGSCHEINWERFER**
PROJECTION MODULE FOR A MOTOR VEHICLE HEADLIGHT
MODULE DE PROJECTION POUR UN PHARE DE VÉHICULE AUTOMOBILE

(30) Priorität: 20.12.2019 EP 19218697
(43) Veröffentlichungstag der Anmeldung: 26.10.2022
(73) Patentinhaber: ZKW Group GmbH, 3250 Wieselburg (AT)
(72) Erfinder: MANDL, Bernhard, 3200 Ober-Grafendorf (AT); KARAS, Tobias, 3652 Leiben (AT)
(74) Vertreter: Patentanwaltskanzlei Matschnig & Forsthuber OG
(86) Internationale Anmeldenummer: PCT/EP2020/082182
(87) Internationale Veröffentlichungsnummer: WO 2021/121817

(56) Entgegenhaltungen:
- EP-A1- 2 982 902
- EP-A1- 3 211 292
- EP-A2- 2 799 761
- EP-B1- 3 211 292
- DE-A1-102009 008 631
- DE-B4-102009 008 631

## Beschreibung

Die Erfindung betrifft ein Projektionsmodul für einen Kraftfahrzeugscheinwerfer, welches Projektionsmodul Folgendes umfasst:
- eine erste Lichtquelle und eine zweite Lichtquelle,
- eine Strahlenblende, welche eingerichtet ist, bei einer bestimmungsgemäßen Verwendung des Projektionsmoduls in einem eingebauten Kraftfahrzeugscheinwerfer horizontal angeordnet zu sein, und eine optisch relevante Blendenkante zur Erzeugung einer asymmetrischen Hell-Dunkel-Grenze umfasst, wobei die erste Lichtquelle an einer Oberseite der Strahlenblende angeordnet ist und in Kombination mit der optisch relevanten Blendenkante der Strahlenblende zur Erzeugung einer Abblendlichtverteilung mitwirkt, und wobei die zweite Lichtquelle an einer Unterseite der Strahlenblende angeordnet ist und zur Erzeugung einer Fernlichtverteilung mitwirkt,
- zumindest eine Projektionslinse mit einer optischen Achse und einer Brennfläche zum Projizieren einer Lichtverteilung in eine Hauptabstrahlrichtung vor das Projektionsmodul, wobei die Blendenkante der Strahlenblende zur Erzeugung einer scharfen Hell-Dunkel-Grenze im Wesentlichen in der Brennfläche der Projektionslinse angeordnet ist, und wobei die optische Achse mit der Hauptabstrahlrichtung zusammen fällt.

Es kann sich beispielsweise um ein Projektionsmodul zur Realisierung eines Fernlichts bzw. einer Fernlichtverteilung handeln. Dieses soll eine geteilte Fernlichtwolke für linken und rechten Scheinwerfer abbilden, welche im Ausblendfall auseinander geschwenkt werden kann. Um dies zu erreichen werden auf der Strahlenblende, die horizontal im Modul angeordnet ist, senkrechte Laschen bzw. eine Zusatzblende, welche vertikal angeordnet ist, angeordnet.

Unter einer Lichtfunktion wird dabei die Erzeugung einer gesetzlich vorgegebenen Lichtverteilung durch das Projektionsmodul bzw. einem Kraftfahrzeugscheinwerfer verstanden. Beispiele für solche Lichtverteilungen sind die Abblendlichtverteilung und die Fernlichtverteilung.

Durch Steuerung erfolgt zum Beispiel eine automatische Fernlichtschaltung mit einer Teilfernlichtfunktion, die vorgesehen ist, dass trotz vorausfahrendem und/oder entgegenkommenden Verkehr ein Teil der Fernlichtverteilung aktiviert bliebt. Dabei erzeugt das Projektionsmodul bzw. der Kraftfahrzeugscheinwerfer bzw. ein Kraftfahrzeugscheinwerfersystem dort, wo sich andere Verkehrsteilnehmer befinden, einen nicht beleuchteten Teilbereich in der Fernlichtverteilung, damit die anderen Verkehrsteilnehmer nicht geblendet werden, beispielsweise werden - bei Vorhandensein eines linken und eines rechten Scheinwerfers, welche jeweils einen Teil einer gemeinsamen Fernlichtverteilung erzeugen - diese Teile auseinandergeschwenkt, wobei zwischen diesen Teilen ein nicht beleuchteter Bereich entsteht, in welchem der entgegenkommenden bzw. vorausfahrende Verkehr positioniert ist. Wenn nun der entgegenkommende bzw. vorausfahrende Verkehrsteilnehmer beispielsweise sehr nahe am Kraftfahrzeug befindet, kann der nicht beleuchtete Bereich nicht mehr durch ein Auseinanderschwenken der Teile der Fernlichtverteilung vergrößert werden, da der Schwenkwinkel zu groß ist. In einem solchen Fall muss einer der Scheinwerfer, beispielsweise der linke Scheinwerfer, ausgeschaltet werden, damit der nicht beleuchtete Bereich vergrößert werden kann.

Eine solche, teilweise abgeschattete Fernlichtverteilung wird im Folgenden als Teilfernlichtverteilung bezeichnet, welche in der Regel von einem einzigen Kraftfahrzeugscheinwerfer bzw. dem Projektionsmodul in diesem Kraftfahrzeugscheinwerfer erzeugt wird. Derartige Projektionsmodule sind in unterschiedlichen Ausführungen in Kraftfahrzeugscheinwerfern realisiert bzw. umgesetzt.

Diese sorgen dafür, dass jeweils eine Hälfte der Fernlichtwolke beispielsweise bei 3,5° an der H-H Line abgeschnitten wird. Bei den gesetzlichen Anforderungen wird jedoch kein Unterschied gemacht, da eine Einzelerfüllung der Scheinwerfer erforderlich ist, d.h. es müssen einige Punkte und Linien der gesetzlichen Auswertung im Fernlicht auch dort erfüllt werden, wo durch Abschottung der aufgestellten Zusatzblenden kein Licht hinkommen kann.

Bei der Auswertung für die ECE-AFS Norm stellt dies kein Problem dar, weil hier der linke und der rechte Scheinwerfer zusammengezählt und dann die Lichtstärke halbiert gemessen wird. Um eine Zulassung dieser ADB-Variante mit Teilfernlicht auch in China (CCC-Norm) und in den USA (FMVSS) zu erlangen, werden die Scheinwerfer allerdings nicht mehr zusammen ausgewertet, wie bei Auswertung in Bezug auf die ECE-Norm, sondern es ist eine Einzelerfüllung der jeweiligen Scheinwerfer vorgeschrieben.

EP 2 982 901 A1 offenbart ein allgemein bekanntes Projektionsmodul für einen KFZ-Scheinwerfer. Es ist eine Aufgabe der Erfindung ein verbessertes Projektionslichtmodul bereitzustellen. Diese Aufgabe wird dadurch gelöst, dass das Projektionsmodul eine Zusatzblende umfasst, welche eingerichtet ist, bei einer bestimmungsgemäßen Verwendung des Projektionsmoduls in einem Kraftfahrzeugscheinwerfer vertikal unterhalb der Strahlenblende angeordnet zu sein und eine sich vertikal erstreckende erste optisch relevante Blendenkante aufweist, welche von der optischen Achse beabstandet angeordnet ist, wobei die erste optisch relevante Blendenkante eingerichtet ist, Licht von der zweiten Lichtquelle teilweise abzuschatten, sodass eine Teilfernlichtverteilung erzeugbar ist, und wobei die Zusatzblende einen Anlageabschnitt aufweist, an welchem die Zusatzblende an der Strahlenblende anliegt, wobei die erste optisch relevante Blendenkante in vertikaler Erstreckung in Richtung der Strahlenblende ein Ende aufweist, welches einen Abstand zur Strahlenblende aufweist, und wobei die Zusatzblende eine zweite optisch relevante Blendenkante aufweist, welche sich ausgehend von dem Ende der ersten optisch relevanten Blendenkante bis zum Anlageabschnitt erstreckt, wobei ein Abstand der zweiten optisch relevanten Blendenkante in vertikaler Richtung zur Strahlenblende einen Spalt definiert, welcher Spalt in Kombination mit der zweiten Lichtquelle eingerichtet ist, ein Segment in der Teilfernlichtverteilung zu erzeugen.

Generell beziehen sich im Weiteren die Begriffe hinsichtlich eines Ortes oder einer Orientierung, wie beispielsweise "horizontal", "vertikal", "in horizontaler Richtung", "in vertikaler Richtung", "oben", "unten", "vorne", "hinten", "darunter", "darüber" etc. auf eine ordnungsgemäße Einbaulage des gegenständlichen Projektionsmoduls in einem Kraftfahrzeugscheinwerfer.

Die Zusatzblende ist mit einem Spalt bzw. Schlitz versehen. Dieser Spalt ermöglicht in Verbindung mit einer Anhebung bzw. Absenkung eine weltweite Zulassung des Teilfernlichts bzw. der Teilfernlichtverteilung.

Für Linksverkehr kann die Anordnung um die Sagittalebene gespiegelt angeordnet sein.

Es kann vorgesehen sein, dass die erste optisch relevante Blendenkante der Zusatzblende eingerichtet ist, auf einem Messschirm die erzeugbare Fernlichtverteilung bei -5° bis -1°, vorzugsweise bei - 3,5°, horizontal abzuschatten.

Es kann vorgesehen sein, dass der Spalt eingerichtet ist, ein Segment in der Teilfernlichtverteilung zu erzeugen, welches Segment sich horizontal von - 3,5° bis maximal -12°, vorzugsweise bis maximal -6°, vorzugsweise bis maximal -5°, erstreckt, und sich vertikal bis 2°, vorzugsweise bis 1°, vorzugsweise bis 0,2°, auf einem Messschirm erstreckt.

Hierbei handelt es sich um Raumwinkel, sodass der Abstand des Messschirms prinzipiell nicht relevant ist.

Es kann vorgesehen sein, dass der Messschirm 25m von dem Projektionsmodul entfernt angeordnet ist.

Es kann vorgesehen sein, dass die Strahlenblende und die Zusatzblende eine in sich starre Verbundblende bilden.

Unter "starr" wird dabei verstanden, dass die Strahlenblende und die Zusatzblende derart miteinander verbunden sind, dass Relativbewegungen möglichst verhindert bzw. nicht möglich sein sollen.

Es kann vorgesehen sein, dass die Brennfläche der Projektionslinse gekrümmt ist, wobei der Verlauf der optisch relevanten Blendenkante der Strahlenblende im Wesentlichen der gekrümmten Brennfläche folgt.

Es kann vorgesehen sein, dass die Zusatzblende orthogonal auf die optische Achse der Projektionslinse angeordnet ist.

Es kann vorgesehen sein, dass die erste optisch relevante Blendenkante der Zusatzblende in Richtung der optischen Achse der Projektionslinse beabstandet ist, wobei der Abstand 1mm, vorzugsweise 8/10 mm, groß ist.

Es sei angemerkt, dass mit "Abstand" auch ein solcher Abstand inbegriffen ist, bei welchem die erste optisch relevante Blendenkante der Zusatzblende in Richtung der optischen Achse zur oder entgegen der Anordnungsrichtung der Projektionslinse beabstandet ist.

Durch einen solchen Abstand soll die Hell-Dunkel-Grenze der Teilfernlichtverteilung bzw. des erzeugbaren Segments in der Teilfernlichtverteilung dahingehend verbessert werden, dass entstehende Farbsäume verringert werden sollen. Dabei gilt, dass je größer der oben genannte Abstand ist, desto bläulicher erscheint der Farbsaum der Hell-Dunkel-Grenze.

Es kann vorgesehen sein, dass die Zusatzblende zumindest ein Loch für eine Signlightlichtverteilung aufweist. Also nur die Erzeugung einzelner Bereiche bzw. Punkte für die Signlightlichtverteilung vorgesehen ist.

Es kann vorgesehen sein, dass der Anlageabschnitt als Befestigungsabschnitt ausgebildet ist, an welchem die Zusatzblende an der Strahlenblende befestigt ist.

Nachfolgend wird die Erfindung anhand von beispielhaften Zeichnungen näher erläutert. Hierbei zeigt
Fig. 1 eine schematische Seitenansicht eines beispielhaften Projektionsmoduls mit einer horizontalen Strahlenblende;
Fig. 2 eine perspektivische Ansicht einer beispielhaften Strahlenblende, umfassend eine vertikal auf die Strahlenblende stehende Zusatzblende;
Fig. 3 eine weitere perspektivische Ansicht der Strahlenblende aus Fig. 2;
Fig. 4 eine schematische Vorderansicht der Strahlenblende aus Fig. 2;
Fig. 5 eine Ansicht von unten der schematischen Darstellung des beispielhaften Projektionsmoduls aus Fig. 1;
Fig. 6 eine Teilfernlichtverteilung aus dem Stand der Technik; und
Fig. 7 eine von dem erfindungsgemäßen Projektionsmodul erzeugbare Teilfernlichtverteilung.

**Fig. 1** zeigt ein Projektionsmodul **10** für einen Kraftfahrzeugscheinwerfer, welches Projektionsmodul **10** eine erste Lichtquelle **110** und eine zweite Lichtquelle **120** sowie eine Strahlenblende **200** umfasst, welche eingerichtet ist, bei einer bestimmungsgemäßen Verwendung des Projektionsmoduls **10** in einem eingebauten Kraftfahrzeugscheinwerfer horizontal angeordnet zu sein, und eine optisch relevante Blendenkante **210** zur Erzeugung einer asymmetrischen Hell-Dunkel-Grenze aufweist.

Die erste Lichtquelle **110** ist dabei an einer Oberseite der Strahlenblende **200** angeordnet und wirkt in Kombination mit der optisch relevanten Blendenkante **210** der Strahlenblende **200** zur Erzeugung einer Abblendlichtverteilung mit, wobei die zweite Lichtquelle **120** an einer Unterseite der Strahlenblende **200** angeordnet ist und zur Erzeugung einer Fernlichtverteilung mitwirkt.

Das Projektionsmodul **10** umfasst weiters eine Projektionslinse **300** mit einer optischen Achse **A** und einer Brennfläche **F** zum Projizieren einer Lichtverteilung in eine Hauptabstrahlrichtung **X** vor das Projektionsmodul **10,** wobei die Blendenkante **210** der Strahlenblende **200** zur Erzeugung einer scharfen Hell-Dunkel-Grenze im Wesentlichen in der Brennfläche **F** der Projektionslinse **300** angeordnet ist, und wobei die optische Achse **A** mit der Hauptabstrahlrichtung **X** zusammen fällt.

Ferner umfasst das Projektionsmodul **10** eine Zusatzblende **200** (in Fig. 1 nicht eingezeichnet), welche in **Fig. 2** detaillierter zu sehen ist und eingerichtet ist, bei einer bestimmungsgemäßen Verwendung des Projektionsmoduls **10** in einem Kraftfahrzeugscheinwerfer vertikal unterhalb der Strahlenblende **200** angeordnet zu sein und eine sich vertikal erstreckende erste optisch relevante Blendenkante **410** aufweist, welche von der optischen Achse **A** beabstandet angeordnet ist. **Fig. 2** zeigt die Strahlenblende **200** mit der Zusatzblende **400** in einer Ansicht von schräg hinten und von unten.

Die erste optisch relevante Blendenkante **410** ist eingerichtet, Licht von der zweiten Lichtquelle **120** teilweise abzuschatten, sodass eine Teilfernlichtverteilung erzeugbar ist, wobei die Zusatzblende **400** einen Befestigungsabschnitt **430** aufweist, an welchem die Zusatzblende **400** an der Strahlenblende **200** befestigt ist, wobei die Strahlenblende **200** und die Zusatzblende **400** eine in sich starre Verbundblende bilden.

Die erste optisch relevante Blendenkante **410** weist in vertikaler Erstreckung in Richtung der Strahlenblende **200** ein Ende **411** auf, welches Ende **411** einen Abstand zur Strahlenblende **200** aufweist.

Die Zusatzblende **400** weist weiters eine zweite optisch relevante Blendenkante **420** auf, welche sich ausgehend von dem Ende **411** der ersten optisch relevanten Blendenkante **410** bis zum Befestigungsabschnitt **430** erstreckt, wie in **Fig. 4** skizzenhaft dargestellt ist.

Die zweite optisch relevante Blendenkante **420** definiert in einer Projektion bzw. einer Orthogonalprojektion auf die Strahlenblende **200** dabei einen Spalt, welcher Spalt in Kombination mit der zweiten Lichtquelle **120** eingerichtet ist, ein Segment in der Teilfernlichtverteilung zu erzeugen. Mit anderen Worten, der Spalt ist definiert durch den Abstand der zweiten optisch relevanten Blendenkante 420 von der Strahlenblende 200 in vertikaler Richtung bzw. in Erstreckungsrichtung der Zusatzblende 400.

**Fig. 5** zeigt eine skizzenhafte Ansicht des Projektionsmoduls **10** von unten, wobei zu sehen ist, dass die erste optisch relevante, vertikale Blendenkante **410** und das Ende **411** der Blendenkante **410** beabstandet zur optischen Achse **A** der Projektionslinse sind, wobei der so gebildete Abstand **440** 1mm, vorzugsweise 8/10 mm, groß ist.

Weiters ist zu sehen, dass die Zusatzblende **400** orthogonal auf die optische Achse **A** der Projektionslinse **300** angeordnet ist.

Ferner ist zu sehen, dass die Brennfläche **F** der Projektionslinse **300** gekrümmt ist, wobei der Verlauf der optisch relevanten Blendenkante **210** der Strahlenblende **200** im Wesentlichen der gekrümmten Brennfläche **F** folgt.

**Fig. 6** zeigt eine Teilfernlichtverteilung aus dem Stand der Technik bzw. von einem Beispiel, in welchem die erste optisch relevante, vertikale Blendenkante **410** der Zusatzblende **400** in vertikaler Erstreckung ganz bis zur Strahlenblende **200** reichen würde. Dabei ist zu sehen, dass die erste optisch relevante Blendenkante der Zusatzblende die Fernlichtverteilung bei - 3,5° horizontal abschattet

**Fig. 7** zeigt eine Teilfernlichtverteilung, welche von dem erfindungsgemäßen Projektionsmodul **10** erzeugbar ist, wobei der zuvor erwähnte Spalt, der durch die Zusatzblende definiert wird, eingerichtet ist, ein Segment **500** in der Teilfernlichtverteilung zu erzeugen, welches Segment **500** sich horizontal von - 2° bis maximal -12°, vorzugsweise bis maximal -6°, vorzugsweise bis maximal -5°, vorzugsweise genau bis maximal -3,5° erstreckt, und sich vertikal bis 2°, vorzugsweise bis 1°, vorzugsweise bis 0,2°, auf dem Messschirm erstreckt.

## Patentansprüche

1. Projektionsmodul (10) für einen Kraftfahrzeugscheinwerfer, welches Projektionsmodul (10) Folgendes umfasst:
- eine erste Lichtquelle (110) und eine zweite Lichtquelle (120),
- eine Strahlenblende (200), welche eingerichtet ist, bei einer bestimmungsgemäßen Verwendung des Projektionsmoduls (10) in einem eingebauten Kraftfahrzeugscheinwerfer horizontal angeordnet zu sein, und eine optisch relevante Blendenkante (210) zur Erzeugung einer asymmetrischen Hell-Dunkel-Grenze umfasst, wobei die erste Lichtquelle (110) an einer Oberseite der Strahlenblende (200) angeordnet ist und in Kombination mit der optisch relevanten Blendenkante (210) der Strahlenblende (200) zur Erzeugung einer Abblendlichtverteilung mitwirkt, und wobei die zweite Lichtquelle (120) an einer Unterseite der Strahlenblende (200) angeordnet ist und zur Erzeugung einer Fernlichtverteilung mitwirkt, und
- zumindest eine Projektionslinse (300) mit einer optischen Achse (A) und einer Brennfläche (F) zum Projizieren einer Lichtverteilung in eine Hauptabstrahlrichtung (X) vor das Projektionsmodul (10), wobei die Blendenkante (210) der Strahlenblende (200) zur Erzeugung einer scharfen Hell-Dunkel-Grenze im Wesentlichen in der Brennfläche (F) der Projektionslinse (300) angeordnet ist, und wobei die optische Achse (A) mit der Hauptabstrahlrichtung (X) zusammen fällt,
**dadurch gekennzeichnet, dass**
das Projektionsmodul (10) eine Zusatzblende (400) umfasst, welche eingerichtet ist, bei einer bestimmungsgemäßen Verwendung des Projektionsmoduls (10) in einem Kraftfahrzeugscheinwerfer vertikal unterhalb der Strahlenblende (200) angeordnet zu sein und eine sich vertikal erstreckende erste optisch relevante Blendenkante (410) aufweist, welche von der optischen Achse (A) beabstandet angeordnet ist, wobei die erste optisch relevante Blendenkante (410) eingerichtet ist, Licht von der zweiten Lichtquelle (120) teilweise abzuschatten, sodass eine Teilfernlichtverteilung erzeugbar ist, und wobei die Zusatzblende (400) einen Anlageabschnitt (430) aufweist, an welchem die Zusatzblende (400) an der Strahlenblende (200) anliegt, wobei die erste optisch relevante Blendenkante (410) in vertikaler Erstreckung in Richtung der Strahlenblende (200) ein Ende (411) aufweist, welches Ende (411) einen Abstand zur Strahlenblende (200) aufweist, und wobei die Zusatzblende (400) eine zweite optisch relevante Blendenkante (420) aufweist, welche sich ausgehend von dem Ende (411) der ersten optisch relevanten Blendenkante (410) bis zum Anlageabschnitt (430) erstreckt, wobei ein Abstand der zweiten optisch relevanten Blendenkante (420) in vertikaler Richtung zur Strahlenblende (200) einen Spalt definiert, welcher Spalt in Kombination mit der zweiten Lichtquelle (120) eingerichtet ist, ein Segment (500) in der Teilfernlichtverteilung zu erzeugen.

2. Projektionsmodul nach Anspruch 1, **dadurch gekennzeichnet, dass** die erste optisch relevante Blendenkante (410) der Zusatzblende (400) eingerichtet ist, auf einem Messschirm die erzeugbare Fernlichtverteilung bei -5° bis -1°, vorzugsweise bei - 3,5°, horizontal abzuschatten.

3. Projektionsmodul nach einem der Ansprüche 1 oder 2, **dadurch gekennzeichnet, dass** der Spalt eingerichtet ist, ein Segment (500) in der Teilfernlichtverteilung zu erzeugen, welches Segment (500) sich horizontal von - 2° bis maximal -12°, vorzugsweise bis maximal -6°, vorzugsweise bis maximal -5°, erstreckt, und sich vertikal bis 2°, vorzugsweise bis 1°, vorzugsweise bis 0,2°, auf einem Messschirm erstreckt.

4. Projektionsmodul nach Anspruch 2 oder 3, **dadurch gekennzeichnet, dass** der Messschirm 25m von dem Projektionsmodul entfernt angeordnet ist.

5. Projektionsmodul nach einem der Ansprüche 1 bis 4, **dadurch gekennzeichnet, dass** die Strahlenblende (200) und die Zusatzblende (400) eine in sich starre Verbundblende bilden.

6. Projektionsmodul nach einem der Ansprüche 1 bis 5, **dadurch gekennzeichnet, dass** die Brennfläche (F) der Projektionslinse (300) gekrümmt ist, wobei der Verlauf der optisch relevanten Blendenkante (210) der Strahlenblende (200) im Wesentlichen der gekrümmten Brennfläche (F) folgt.

7. Projektionsmodul nach einem der Ansprüche 1 bis 6, **dadurch gekennzeichnet, dass** die Zusatzblende (400) orthogonal auf die optische Achse (A) der Projektionslinse (300) angeordnet ist.

8. Projektionsmodul nach einem der Ansprüche 1 bis 7, **dadurch gekennzeichnet, dass** die erste optisch relevante Blendenkante (410) der Zusatzblende (400) in Richtung der optischen Achse (A) der Projektionslinse (300) beabstandet ist, wobei der Abstand (440) 1mm, vorzugsweise 8/10 mm, groß ist.

9. Projektionsmodul nach einem der Ansprüche 1 bis 8, **dadurch gekennzeichnet, dass** die Zusatzblende (400) zumindest ein Loch für eine Signlightlichtverteilung aufweist.

10. Projektionsmodul nach einem der Ansprüche 1 bis 9, **dadurch gekennzeichnet, dass** der Anlageabschnitt (430) als Befestigungsabschnitt ausgebildet ist, an welchem die Zusatzblende (400) an der Strahlenblende (200) befestigt ist.

## Claims

1. Projection module (10) for a motor vehicle headlight, the projection module (10) comprising:
- a first light source (110) and a second light source (120),
- a beam diaphragm (200) which is adapted to be arranged horizontally in an installed motor vehicle headlamp when the projection module (10) is used as intended and comprises an optically relevant diaphragm edge (210) for generating an asymmetrical cut-off line, wherein the first light source (110) is arranged on an upper side of the beam diaphragm (200) and cooperates in combination with the optically relevant diaphragm edge (210) of the beam diaphragm (200) to generate a low beam distribution, and wherein the second light source (120) is arranged on a lower side of the beam diaphragm (200) and cooperates to generate a high beam distribution, and
- at least one projection lens (300) having an optical axis (A) and a focal surface (F) for projecting a light distribution in a main radiation direction (X) in front of the projection module (10), wherein the aperture edge (210) of the beam diaphragm (200) is arranged substantially in the focal surface (F) of the projection lens (300) for generating a sharp cut-off, and wherein the optical axis (A) coincides with the main radiation direction (X)
**characterized in that**
the projection module (10) comprises an auxiliary diaphragm (400) which is arranged to be arranged vertically below the beam diaphragm (200) when the projection module (10) is used as intended in a motor vehicle headlamp and has a vertically extending first optically relevant diaphragm edge (410) which is arranged at a distance from the optical axis (A), the first optically relevant diaphragm edge (410) being set up to partially shade light from the second light source (120), so that a partial high beam distribution can be produced, and wherein
the additional diaphragm (400) has an abutment portion (430) at which the additional diaphragm (400) abuts the beam diaphragm (200), wherein the first optically relevant diaphragm edge (410) has an end (411) in vertical extension in the direction of the beam diaphragm (200), which end (411) is at a distance from the beam diaphragm (200), and wherein the additional diaphragm (400) has a second optically relevant diaphragm edge (420) which extends from the end (411) of the first optically relevant aperture edge (410) to the abutment portion (430), wherein a distance of the second optically relevant aperture edge (420) in vertical direction to the beam aperture (200) defines a gap, which gap in combination with the second light source (120) is arranged to generate a segment (500) in the partial remote light distribution.

2. Projection module according to claim 1, **characterized in that** the first optically relevant aperture edge (410) of the additional aperture (400) is arranged to shade horizontally on a measuring screen the producible high beam distribution at -5° to -1°, preferably at - 3.5°.

3. Projection module according to one of claims 1 or 2, **characterized in that** the slit is arranged to generate a segment (500) in the partial high beam distribution, which segment (500) extends horizontally from - 2° to a maximum of -12°, preferably to a maximum of -6°, preferably to a maximum of -5°, and extends vertically to 2°, preferably to 1°, preferably to 0.2°, on a measuring screen.

4. Projection module according to claim 2 or 3, **characterized in that** the measuring screen is arranged 25m away from the projection module.

5. Projection module according to any one of claims 1 to 4, **characterized in that** the beam diaphragm (200) and the additional diaphragm (400) form a composite diaphragm which is rigid in itself.

6. Projection module according to one of claims 1 to 5, **characterized in that** the focal surface (F) of the projection lens (300) is curved, the course of the optically relevant aperture edge (210) of the beam aperture (200) essentially following the curved focal surface (F).

7. Projection module according to any one of claims 1 to 6, **characterized in that** the additional aperture (400) is arranged orthogonally to the optical axis (A) of the projection lens (300).

8. Projection module according to one of claims 1 to 7, **characterized in that** the first optically relevant aperture edge (410) of the additional aperture (400) is spaced in the direction of the optical axis (A) of the projection lens (300), the spacing (440) being 1mm, preferably 8/10 mm.

9. Projection module according to any one of claims 1 to 8, **characterized in that** the additional aperture (400) has at least one hole for a signal light distribution.

10. Projection module according to one of claims 1 to 9, **characterized in that** the abutment section (430) is formed as a fastening section to which the additional diaphragm (400) is fastened to the beam diaphragm (200).

## Revendications

1. Module de projection (10) pour un projecteur de véhicule automobile, lequel module de projection (10) comprend :
- une première source lumineuse (110) et une deuxième source lumineuse (120),
- un diaphragme de faisceau (200) qui est conçu pour être disposé horizontalement lors d'une utilisation conforme du module de projection (10) dans un projecteur de véhicule automobile intégré, et qui comprend un bord de diaphragme optiquement pertinent (210) pour générer une coupure clair-obscur asymétrique, la première source lumineuse (110) étant disposée sur une face supérieure du diaphragme de faisceau (200) et coopérant, en combinaison avec le bord de diaphragme (210) optiquement pertinent du diaphragme de faisceau (200), pour produire une répartition des feux de croisement, et la deuxième source lumineuse (120) étant disposée sur une face inférieure du diaphragme de faisceau (200) et coopérant pour produire une répartition des feux de route, et
- au moins une lentille de projection (300) avec un axe optique (A) et une surface focale (F) pour projeter une répartition de lumière dans une direction de rayonnement principale (X) devant le module de projection (10), l'arête de diaphragme (210) du diaphragme de rayonnement (200) étant disposée essentiellement dans la surface focale (F) de la lentille de projection (300) pour produire une limite claire-obscure nette, et l'axe optique (A) coïncidant avec la direction de rayonnement principale (X),
**caractérisé en ce que**
le module de projection (10) comprend un diaphragme supplémentaire (400) qui est conçu pour être disposé verticalement sous le diaphragme de faisceau (200) lors d'une utilisation conforme du module de projection (10) dans un projecteur de véhicule automobile et qui présente un premier bord de diaphragme (410) optiquement pertinent s'étendant verticalement, qui est disposé à distance de l'axe optique (A), le premier bord de diaphragme optiquement pertinent (410) étant conçu pour occulter partiellement la lumière provenant de la deuxième source lumineuse (120), de sorte qu'une répartition partielle des feux de route peut être produite, et dans lequel
le diaphragme supplémentaire (400) présente une section d'appui (430) sur laquelle le diaphragme supplémentaire (400) s'appuie sur le diaphragme de faisceau (200), le premier bord de diaphragme optiquement pertinent (410) présentant une extrémité (411) dans l'extension verticale en direction du diaphragme de faisceau (200), laquelle extrémité (411) présente une distance par rapport au diaphragme de faisceau (200), et le diaphragme supplémentaire (400) présentant un deuxième bord de diaphragme optiquement pertinent (420), qui s'étend depuis l'extrémité (411) du premier bord de diaphragme optiquement pertinent (410) jusqu'à la partie d'appui (430), une distance du deuxième bord de diaphragme optiquement pertinent (420) dans la direction verticale par rapport au diaphragme de faisceau (200) définissant une fente, laquelle fente, en combinaison avec la deuxième source lumineuse (120), est agencée pour produire un segment (500) dans la répartition partielle de la lumière à distance.

2. Module de projection selon la revendication 1, **caractérisé en ce que** le premier bord de diaphragme (410) optiquement pertinent du diaphragme supplémentaire (400) est agencé pour ombrer horizontalement sur un écran de mesure la répartition de lumière de loin pouvant être générée à -5° à -1°, de préférence à - 3,5°.

3. Module de projection selon l'une des revendications 1 ou 2, **caractérisé en ce que** la fente est agencée pour générer un segment (500) dans la distribution partielle de lumière lointaine, lequel segment (500) s'étend horizontalement de - 2° à - 12° maximum, de préférence à - 6° maximum, de préférence à - 5° maximum, et s'étend verticalement jusqu'à 2°, de préférence jusqu'à 1°, de préférence jusqu'à 0,2°, sur un écran de mesure.

4. Module de projection selon la revendication 2 ou 3, **caractérisé en ce que** l'écran de mesure est situé à 25 m du module de projection.

5. Module de projection selon l'une des revendications 1 à 4, **caractérisé en ce que** le diaphragme de faisceau (200) et le diaphragme auxiliaire (400) forment un diaphragme composite rigide en soi.

6. Module de projection selon l'une des revendications 1 à 5, **caractérisé en ce que** la surface focale (F) de la lentille de projection (300) est incurvée, le tracé de l'arête de diaphragme (210) optiquement pertinente du diaphragme de rayonnement (200) suivant essentiellement la surface focale incurvée (F).

7. Module de projection selon l'une des revendications 1 à 6, **caractérisé en ce que** le diaphragme supplémentaire (400) est disposé orthogonalement à l'axe optique (A) de la lentille de projection (300).

8. Module de projection selon l'une des revendications 1 à 7, **caractérisé en ce que** le premier bord d'ouverture optiquement pertinent (410) du diaphragme supplémentaire (400) est espacé dans la direction de l'axe optique (A) de la lentille de projection (300), l'espacement (440) étant de 1 mm, de préférence de 8/10 mm.

9. Module de projection selon l'une des revendications 1 à 8, **caractérisé en ce que** le diaphragme supplémentaire (400) comporte au moins un trou pour une distribution de lumière de signalisation.

10. Module de projection selon l'une des revendications 1 à 9, **caractérisé en ce que** la section d'appui (430) est conçue comme une section de fixation sur laquelle l'écran supplémentaire (400) est fixé à l'écran de rayonnement (200).
